# EUROPÄISCHE PATENTSCHRIFT

(11) **EP 2 918 747 B1**
(45) Veröffentlichungstag und Bekanntmachung des Hinweises auf die Patenterteilung: **05.12.2018**
(21) Anmeldenummer: 14159660.1
(22) Anmeldetag: 13.03.2014
(51) Int. Cl.: E04F 15/02, E04F 15/10

(54) **Paneel mit mittels Superabsorber versiegelter Fase und Herstellungsverfahren**
Panel with chamfer sealed using a superabsorber and method for manufacturing the same
Panneau à un chanfrein scellé au moyen d'un super-absorbeur et son procédé de fabrication

(43) Veröffentlichungstag der Anmeldung: 16.09.2015
(73) Patentinhaber: Flooring Technologies Ltd., Kalkara SCM1001 (MT)
(72) Erfinder: Kalwa, Norbert, 32805 Horn-Bad Meinberg (DE); Prager, Martin, 5217 Sandweiler (LU)
(74) Vertreter: Patentanwälte Bressel und Partner mbB

(56) Entgegenhaltungen:
- WO-A1-2008/078181
- DE-A1- 10 250 695
- DE-A1- 19 859 728
- DE-A1-102005 058 971

## Beschreibung

Die Erfindung betrifft ein Paneel, insbesondere für eine flächige Verlegung, welche eine mit einem Dekor versehenen Oberseite und einer gegenüberliegenden Unterseite aufweist, wobei das Paneel eine in die Oberseite eingebrachte Fase oder Nut aufweist, sowie ein Verfahren zur Herstellung eines solchen Paneels.

Aus dem Stand der Technik sind Paneele für eine flächige Verlegung bekannt, bei denen das Paneel ein Trägersubstrat aufweist, auf dessen Oberseite ein ein Dekor ausbildender Dekoraufbau aufgebracht ist. Dieser bildet eine Dekorseite des Paneels. Häufig werden auf ein Trägersubstrat auf Holzbasis, beispielsweise eine hochdichte Faserplatte, eine Dekorschicht und eine Meleminharzschicht auflaminiert. Daher werden solche Paneele auch als Laminatpaneele und mit solchen Paneelen hergestellte Böden als Laminatböden bezeichnet.

Bei der Herstellung von solchen Paneelen wird eine Vielzahl von Gestaltungselementen eingesetzt, die zu Dekoren mit einer möglichst naturnahen Nachstellung führen. Hierbei werden beispielsweise durch eine Oberflächenstrukturierung Holzporen passend zu dem dargestellten Dekor ausgebildet. Darüber hinaus werden Dekore und Strukturen so miteinander abgeglichen, dass hierdurch bestimmte Holzprodukte und/oder deren Verarbeitungs- und Nutzungszustand imitiert werden. Hierdurch werden beispielsweise Gebrauchsspuren nachgebildet oder ein sägerauer Struktureindruck ausgebildet. Ferner ist es üblich, die Paneele hinsichtlich ihrer Größe und/oder in der Art der Verlegung so zu variieren, dass sie möglichst nahe an Naturprodukte und deren Verlegungsarten, wie beispielsweise Parkett, angenähert werden.

Eine weitere gestalterische Möglichkeit bei der Herstellung von Paneelen besteht darin, diese mit Fasen oder Kedern zu versehen. Diese können durch gezielte farbliche Variation in Kombination mit den Dekoren interessante dekorative Effekte erzeugen. Ein Anfasen des Paneels führt jedoch zu einer "Beschädigung" an der Dekorseite des Paneels bzw. des Paneelkörpers. Die Oberseite mit dem Dekor des Paneels bzw. Paneelkörpers wird als Dekorseite bezeichnet. Der Dekoraufbau auf dem Trägersubstrat ist so hergestellt, dass dieser eine hohe Beständigkeit gegenüber Umwelteinflüssen, wie beispielsweise Wasser und Feuchtigkeit, aufweist. Über eine typischerweise verwendete Melaminharzoberfläche kann beispielsweise ein Eindringen von Feuchtigkeit in das darunter liegende Trägersubstrat gut verhindert werden. Durch das Anfasen wird jedoch diese beispielsweise durch das Melaminharz gebildete Versiegelung beschädigt, sodass ein Eindringen von Wasser und Feuchtigkeit in das Trägermaterial erleichtert wird. Um dieses zu verhindern bzw. zu minimieren, ist es im Stand der Technik üblich, die Oberfläche der gebildeten Fasen mit einem Versiegelungsmaterial nach dem Anfasen erneut zu versiegeln. In der Regel werden Versiegelungsmaterialien auf Basis von acrylathaltigen Wasserlacken eingesetzt. Ein Nachteil dieser Versiegelungsmaterialien besteht darin, dass diese Fasen-Versiegelungsmaterialien nach dem Stand der Technik, wenn sie längere Zeit einer Wassereinwirkung ausgesetzt sind, zumindest teilweise angelöst werden können, sodass ein Eindringen von Wasser und Feuchtigkeit in das darunter liegende Substratträgermaterial erfolgt.

Ein Eindringen von Wasser und Feuchtigkeit in das Substratträgermaterial eines Paneels bewirkt ein Aufquellen dieses Trägermaterials, welches bei einer flächigen Verlegung zu einem Fußbodenbelag zu Verspannungen, einem Brechen einzelner Paneele, einem Ausbilden von Erhebungen usw. führen kann.

Ein weiteres Problem im Zusammenhang mit der Verlegung von Laminatböden bzw. Böden, die aus einzelnen Paneelen zusammengefügt werden, die vor der Verlegung gebrauchsfertig oberflächenbehandelt sind, besteht darin, dass zwischen aneinander gefügten Paneelen, beispielsweise Laminatbodenelementen, feine Fugen verbleiben, durch die das Wasser in die Paneele oder bis auf die Unterseite der Paneele gelangen kann. Dort kann es erneut zu Quellungen der Paneele kommen, die den aus den Paneelen aufgebauten Fußbodenbelag und/oder die einzelnen Paneele stark schädigen oder zerstören können. Doch auch wenn die Paneele an ihrer Unterseite oder Rückseite gegen ein Eindringen von Wasser und Feuchtigkeit in das Trägersubstratmaterial geschützt sind, kann Feuchtigkeit, die auf die Unterseite bzw. Rückseite der Paneele gelangt ist, insbesondere bei Verwendung einer Dampfsperre, längere Zeit unter dem Bodenbelag verbleiben und dort zu einer Schimmelbildung führen.

Zwar kann das Problem eines Aufquellens des Substratträgermaterials dadurch verringert werden, dass sogenannte quellvergütete Materialien als Substratträgermaterialien verwendet werden, die eine geringere oder gar keine Quellneigung bei einem Einwirken von Wasser oder Feuchtigkeit aufweisen, das Problem der Schimmelbildung wird hierdurch jedoch nicht verringert.

Ein Eindringen von Wasser durch Fugen zwischen den verlegten Paneelen kann bei Ausführungsformen verringert oder verhindert werden, bei denen die einzelnen Paneele miteinander verleimt werden. Dies bietet jedoch den Nachteil, dass die verlegten Paneele nicht beschädigungsfrei wieder aufgenommen und gegebenenfalls neu verlegt werden können.
Aus der DE 102005058971 A1 ist Fugenmaterial zum Einfügen in Fugen von Bodenbelägen bekannt, wobei das Fugenmaterial ein superabsorbierendes Quellmittel umfasst.
Die DE 198 59 728 A1 beschreibt Wasserquellbare Schmelzklebstoffe auf der Basis eines klebrigmachenden Harzes, eines wasserdispergierbaren EVA-Wachses eines Ethylenacrylsäureester-Copolymeren, eines wasserlöslichen Homo- oder Copolymeren sowie eines Superabsorber-Polymerpulvers mit einer mittleren Teilchengröße kleiner als 80 µm. Derartige Schmelzklebstoffe eignen sich zur Sicherung der Längswasserdichtheit bei modernen Kabelkonstruktionen, in der Bauindustrie als wasserquellbare Fugendichtungsmassen im Bereich des Bautenschutzes bzw. der Bautensanierung. Weiterhin eignen sich derartige Schmelzklebstoffe zur Herstellung von absorbierenden textilen Materialien im Hygienebereich.
Die WO 2008/078181A1 beschreibt ein Fußbodenpaneel und dessen Herstellung. Hierbei ist vorgesehen, dass eine Versiegelung einen wasserabweisenden, hydrophoben Stoff aufweist. Eine Ausführungsform beschreibt die Verwendung eines gehärteten Heißklebers.

Die DE 102 50 695 A1 beschreibt ein Bodenelement bei dem ein Wulst eines superabsorbierenden quellfähigen Materials in eine Nut entlang der Paneelkante unterhalb der Nutzschicht eingebracht wird, um ein Eindringen von Feuchtigkeit und somit ein Aufquellen der Tragschicht zu verhindern.

Eine Verwendung von stark vernetzenden Materialien als Versiegelungsmaterial für die Flächen der Fasen hat sich als verfahrenstechnisch problematisch herausgestellt, da sowohl bei einem Auftrag mit einer Düse als auch mit einer Walze jeweils Bestandteile des stark vernetzenden Versiegelungsmaterials auf die nicht angefasten Flächen der Dekorseite gelangten und dort nicht wieder entfernt werden konnten.

### Aufgabe

Der Erfindung liegt daher die technische Aufgabe zugrunde, Paneele und ein Verfahren zu deren Herstellung zu schaffen, die an ihren Fasen oder im Bereich von in die Dekorseite eingearbeiteten Nuten besser gegen ein Eindringen von Wasser und Feuchtigkeit geschützt sind, wobei eine Fertigung auf herkömmlichen Fertigungsstraßen für als Laminat gefertigte Paneele möglich sein soll.

### Grundgedanke der Erfindung

Der Erfindung liegt der Gedanke zugrunde, dem Fasen-Versiegelungsmaterial für die Oberfläche der Fase oder die Oberfläche einer in der Dekorseite ausgebildeten Nut ein superabsorbierendes Material zuzufügen, welches sich dadurch auszeichnet, dass es ein Vielfaches seines Eigengewichts an polaren Flüssigkeiten absorbieren kann. Dies bedeutet, dass bereits kleine Mengen dieses superabsorbierenden Materials in der Lage sind, wesentlich größere Mengen einer polaren Flüssigkeit, insbesondere von Wasser oder einer wässrigen Lösung, zu absorbieren. Hierbei tritt in der Regel zusätzlich ein Quelleffekt des superabsorbierenden Materials auf. Dies führt dazu, dass eine Matrix in die das superabsorbierende Material eingebunden ist, ebenfalls aufquillt und die Fase und gegebenenfalls auch eine feine Fuge zwischen Profilen, sofern die Fuge an einer angefasten Kante des Paneels ausgebildet ist, abdichtet. Ebenso umfasst die Erfindung die Idee ein solches Fasen-Versiegelungsmaterial mit einem superabsorbierenden Material auch im Bereich der Stirnseiten oder auf Profilelemente an Stirnseiten zumindest teilflächig aufzubringen, um bei der Verlegung entstehende Fugen über die quellende Wirkung die Fugen bei einem Eintritt von Wasser oder Feuchtigkeit abzudichten. Superabsorbierendes Material umfasst sogenannte Superabsorber, die die Eigenschaft des superabsorbierenden Materials bewirken.

### Bevorzugte Ausführungsformen

Vorgeschlagen wird insbesondere ein Paneel für eine flächige Verlegung mit einer mit einem Dekor versehenen Oberseite und einer gegenüberliegenden Unterseite, wobei das Paneel ein Trägersubstrat aufweist, auf dessen Substratoberseite ein das Dekor bildender Dekoraufbau aufgebracht ist, wobei das Paneel eine Fase an der Oberseite aufweist, wobei vorgesehen ist, dass eine Oberfläche der Fase mit einem Fasen-Versiegelungsmaterial beschichtet ist, welches ein superabsorbierendes Material umfasst, das in der Lage ist, ein Mehrfaches seines Eigengewichts an polaren Flüssigkeiten zu absorbieren. Der Dekoraufbau kann unterschiedlich ausgeführt sein. In der Regel wird eine Dekorschicht mit einer oder mehreren Harzschichten, beispielsweise einem Melaminharz, auf ein Trägersubstrat auflaminiert. Das Dekor selber kann unifarben, mehrfarbig, bunt oder gemustert ausgebildet sein. Das Dekor kann eine fotografische Reproduktion eines erfassten Fotos oder jedes beliebige computergenerierte Bild oder ein Imitat eines natürlichen Materials oder Ähnliches darstellen. Der Dekoraufbau kann auch aus einer oder mehreren Lackschichten, insbesondere Klarlackschichten, bestehen, die auf ein unbehandeltes oder oberflächenbehandeltes Trägersubstrat aufgetragen sind. Das Trägersubstrat kann aus unterschiedlichen Materialien bestehen. Vorzugsweise werden hierfür Materialien auf Holzbasis verwendet, beispielsweise mitteldichte Faserplatten oder hochdichte Faserplatten. Es können jedoch auch andere Materialien, z.B. Holz-/Kunststoffkomposita, oder Materialien, die nur eine geringe Quellneigung zeigen, verwendet werden. Besonders geeignet ist die Erfindung jedoch für solche Trägersubstratmaterialien, die eine Quellneigung bei einem Einwirken von Flüssigkeiten, insbesondere Wasser oder wässrigen Lösungen, zeigen. Neben den genannten Materialien können auch mineralische Trägersubstrate, insbesondere in Form von auf Gips oder Zement basierenden Platten eingesetzt werden. Die Materialstärken der Platten liegen vorzugsweise im Stärkenbereich zwischen 3 mm bis 30 mm. Ebenso können keramische Platten eingesetzt werden. Bei der Verwendung von mineralischen Trägersubstraten ist es vorteilhaft, zur Verbesserung einer Haftung eines Dekoraufbaus Primer einzusetzen. Diese können unter anderem auf Isocyanatpräpolymeren basieren.

Die am häufigsten mit einem Paneel, welches beispielsweise ein Fußbodenpaneel ist, in Kontakt kommende Flüssigkeit ist Wasser.

Ferner wird ein Verfahren zum Herstellen eines Paneels, insbesondere für eine flächige Verlegung, vorgeschlagen, wobei das Paneel einen Paneelkörper aufweist, dessen Oberseite mit einem Dekor versehen ist, welches die Schritte umfasst: Erzeugen des Paneelkörpers, indem auf eine Substratoberseite eines Trägersubstrats ein Dekoraufbau aufgebracht wird, der eine Oberseite des Paneels bildet und das Dekor der Oberseite des Paneels festlegt, Einbringen einer Fase oder Nut in die Oberseite des Paneels, Versiegeln einer Oberfläche der Fase oder Nut mit einem Fasen-Versiegelungsmaterial, wobei vorgesehen ist, dass das Fasen-Versiegelungsmaterial ein superabsorbierendes Material umfasst, das in der Lage ist, ein Mehrfaches seines Eigengewichts an polaren Flüssigkeiten zu absorbieren. Ein Paneel kann somit auf einfache Weise in einem herkömmlichen Fertigungsverfahren hergestellt werden, wobei der Schritt des Versiegelns der Fase dadurch modifiziert wird, dass ein geeignetes Fasen-Versiegelungsmaterial eingesetzt wird, welches ein superabsorbierendes Material umfasst. Es versteht sich, dass die einzelnen Verfahrensschritte in unterschiedlichen Stufen ausgeführt werden können. Beispielsweise kann das erfindungsgemäße Verfahren auch an einem bereits hergestellten Paneelkörper ausgeführt werden, welches bereits fertig mit einem Dekor versehen ist. Der Verfahrensschritt des Herstellens des Paneelkörpers kann somit durch den Verfahrensschritt Bereitstellen eines Paneelkörpers mit einer Dekorschicht ersetzt werden. Der angefaste und mit dem Fasen-Versiegelungsmaterial, welches ein superabsorbierendes Material enthält, beschichtete Paneelkörper bildet das fertige Paneel.

Das Ausbilden der Fase erfolgt bei Paneelen, die an den Stirnseiten ein Profil aufweisen, in der Regel nach einem Ausbilden des Profils, welches beispielsweise in einem Fräsverfahren ausgebildet wird.

Paneele, der hier beschriebenen Art, können nicht nur als Belag für einen Fußboden dienen, sondern auch als Arbeitsplatten in Küchen und Ähnliches verwendet werden. Das Problem der Abdichtung von Nuten oder Fugen in Flächen, die aus mehreren mit einem Dekoraufbau versehenen Paneelen erstellt werden, tritt dort in derselben Weise auf und wird durch die hier beschriebenen Paneele gelöst.

Die Paneele können sowohl für einen Einsatz im Innenbereich, aber auch für einen Einsatz im Außenbereich vorgesehen und geeignet sein.

Als besonders vorteilhaft hat es sich erwiesen, das Fasen-Versiegelungsmaterial als sogenannten Heißkleber oder Hotmelt auszubilden. Dieser enthält vorzugsweise neben einem Bindemittel auch Farbpigmente, welche den optischen Eindruck der Fläche der Fase mitprägen. In dem Hotmelt oder Heißkleber ist zusätzlich das superabsorbierende Material enthalten, welches die hohe Wasserabsorptionsneigung aufweist und ein hiermit verbundenes Aufquellen zeigt. Ein Vorteil der Verwendung eines Hotmelts besteht ferner darin, dass dieser gezielt auf die Oberfläche der Fase aufgebracht werden kann. In der Regel ist jedoch ein Auftragen des Hotmelts auf die Oberfläche der Fase so möglich, dass von dem als Hotmelt ausgebildeten Fasen-Versiegelungsmaterial keine Bestandteile auf die restliche Fläche der Oberseite des Paneels gelangen.

Bei einem als Hotmelt ausgebildeten Fasen-Versiegelungsmaterial wird dieses vorzugsweise mit einer Temperatur im Bereich zwischen 80 °C und 120 °C aufgetragen. In diesem Temperaturbereich ist ein Auftragen des als Hotmelt ausgebildeten Fasen-Versiegelungsmaterials einfach möglich und gut aufzubringen.

Die Verwendung eines Heißklebers, der mit dem darin enthaltenen Superabsorber aufquillt, sobald dieser mit Wasser in Kontakt kommt, weist den weiteren Vorteil auf, dass selbst bei nicht vollständiger Benetzung der Fläche der Fase bei Wasserkontakt aufgrund der Quelleigenschaften eine Ausdehnung des Fasen-Versiegelungsmaterials und vollständige Versiegelung der Oberfläche eintritt.

Eine geeignete Auftragmenge beträgt 20 g/m² ± 10 g/m² des Hotmelts. Geeignete Superabsorber, d.h. superabsorbierende Materialien, umfassen beispielsweise Natriumpolyacrylate, phosphorilierte, carbamidierte Stärken und Carboxymethylstärke und Carboxymethylguaran. Zumindest die Stärkederivate weisen darüber hinaus den Vorteil auf, dass sie biologisch abbaubar sind. Somit bestehen bei Nutzung dieser Wirkstoffe auch keine Entsorgungsprobleme.

Bei einer Ausführungsform weisen die Paneele an Stirnflächen zwischen der Ober- und der Unterseite Profilelemente auf, die bei der Verlegung für eine Führung und/oder Verriegelung vorgesehen sind, wobei die Oberflächen der Profilelemente zumindest teilweise mit dem Fasen-Versiegelungsmaterial wie an der Oberfläche der Fase versiegelt sind oder einem ähnlichen Versiegelungsmaterial, welches ebenfalls ein superabsorbierendes Material umfasst. Vorteil dieser Ausführungsformen ist es, dass in eine Fuge zwischen den Paneelen eindringendes Wasser, welches nicht durch das auf die Fasen aufgetragene Fasen-Versiegelungsmaterial aufgrund des Aufquellens geschlossen ist, innerhalb der Fuge absorbiert wird und die entsprechenden Oberflächen der Profilelemente gegenüber einem Eindringen von Feuchtigkeit im Bereich der Fugen abgedichtet und versiegelt werden. Hierdurch wird nicht nur ein Eindringen von Wasser von der Oberseite in die Paneele, sondern auch zu der Unterseite verhindert. Ein Auftreten von Schimmelbildung unter einem Fußbodenbelag wird verhindert.

Ebenso ist es möglich, die Unterseite des Trägersubstrats in gleicher Weise zu versiegeln. Hierdurch wird ein mögliches Aufquellen aufgrund von Feuchtigkeit oder Wasser, das von unten auf das Paneel einwirkt, vermieden. Ein Eindringenden von Wassers oder Feuchtigkeit in das Paneel selbst wird verhindert.

Als besonders vorteilhaft hat es sich erwiesen, unmittelbar nach dem Auftragen des Fasen-Versiegelungsmaterials auf die Oberfläche der Fase dieses mit einem Fluidstrom zu kühlen. Hierdurch wird eine gute Adhäsion des, vorzugsweise als Hotmelt ausgebildeten, Fasen-Versiegelungsmaterials an der Oberfläche der Fase erreicht. Dies gilt ebenfalls für andere Oberflächen, auf die das Fasen-Versiegelungsmaterial im erwärmten Zustand aufgebracht wird.

Als besonders vorteilhaft hat es sich erwiesen, das Fluid über eine Expansion zu abzukühlen. Beispielsweise kann Druckluft über Düsen ausgeblasen werden und hierbei eine Temperatursenkung um bis 55 °C erreicht werden. Zum Kühlen wird beispielsweise ein mittels mehrerer Düsen, insbesondere Vortec-Düsen, erzeugter Fluidstrom mit 400 l/min verwendet. Eine Druckluftexpansion bewirkt auf einfache Weise eine Abkühlung des Fluidstroms, die vorzugsweise mindestens 30 °C beträgt. Bevorzugt ist die Abkühlung größer, beträgt beispielsweise um die 55 °C.

Um dekorative Effekte mit dem Fasen-Versiegelungsmaterial zu erzielen, kann das Fasen-Versiegelungsmaterial auch eingefärbt sein. So lassen sich beliebige Fugenfarben realisieren.

Nachfolgend wird die Erfindung unter Bezugnahme auf eine Zeichnung näher erläutert. Hierbei zeigen:
- Fig. 1: eine schematische Darstellung von zwei ineinander gefügten Paneele;
- Fig. 2: einen Ausschnitt einer Fuge zwischen den zwei ineinander gefügten Paneelen; und
- Fig. 3: eine schematische isometrische Teilschnittdarstellung von zwei ineinander gefügten Paneelen.

In Fig. 1 ist eine Schnittansicht durch zwei ineinander gefügte gleichartige Paneele 10 eines Fußbodenbelags 1 schematisch dargestellt.

In Fig. 3 ist eine schematische isometrische Teilschnittansicht von zwei ineinander gefügten Paneelen analog zu Fig. 1 schematisch dargestellt. Gleiche technische Merkmale sind in allen Figuren mit denselben Bezugszeichen versehen.

Die Paneele 10 weisen jeweils eine Oberseite 11 auf. Gegenüberliegend der Oberseite 11 werden die Paneele 10 mit Unterseiten 13 in der Regel schwimmend auf einem Fußboden oder einer hierauf aufgebrachten Trittschalldämmlage (beide nicht dargestellt) flächig verlegt. Um die Paneele 10 ineinander zu fügen, weisen die Paneele 10 an Stirnseiten 15, 16 Profilelemente 17, 18 auf. Die Profilelemente 17 sind hierbei als Feder 40 an den Stirnseiten 15 ausgebildet. An den diametral gegenüberliegenden Stirnseiten 16 sind die Profilelemente 18 hingegen als Nut 30 ausgebildet. Die Profilierungen der Profilelemente 17, 18 bzw. Nut 30 und Feder 40 sind so ausgebildet, dass das Profilelement 17, die Feder 40, in das Profilelement 18, die Nut 30, eingreift. Vorzugsweise sind die Nut 30 und die Feder 40 hinsichtlich ihrer Profilierung so ausgebildet, dass im verlegten Zustand, der in Fig. 1 und 3 gezeigt ist, die Paneele so miteinander verriegelt sind, dass diese parallel zur Oberseite 11 bzw. Unterseite 13 relativ zueinander fixiert sind. Dies bedeutet, dass Kräfte, die parallel zur Oberseite bzw. Unterseite 13 auf die Paneele 10 einwirken, deren relative Position zueinander nicht verändern. Unterschiedliche konkrete Ausgestaltungen solcher Profilelemente als Verriegelungsprofile sind dem Fachmann aus dem Stand der Technik bekannt. Die hier gezeigte Ausführungsform ist lediglich eine beispielhafte Ausgestaltung.

Wie aus Fig. 1 und 3 zu erkennen ist, ist eine flächige laterale Ausdehnung der Oberseite 11 und der Unterseite 13 wesentlich größer als eine Materialstärke 14 des Paneels, welche mit der Ausdehnung der Stirnseiten 15, 16 in einer Raumrichtung senkrecht zu der Oberseite 11 bzw. der Unterseite 13 korrespondiert.

Das Paneel 10 besteht im Wesentlichen aus einem Trägersubstrat 100. Das Trägersubstrat 100 kann beispielsweise eine hochdichte Faserplatte (HDF-Platte) oder eine Platte aus einem anderen Holzwerkstoff, Holz-/Kunststoffwerkstoff oder Ähnlichem sein. An einer Substratoberseite 101 ist auf das Trägersubstrat 100 ein Dekoraufbau 110 aufgebracht, der das Dekor des Paneels 10 an dessen Oberseite 11 festlegt. Dieses ist in Fig. 2 gut zu erkennen, die einen vergrößerten Ausschnitt der Fügestelle der Paneele 10 aus Fig. 1 zeigt. Die Oberseite 11, an der der Dekoraufbau 110 angeordnet ist, wird auch als Dekorseite bezeichnet. Der Dekoraufbau 110 kann unterschiedlich ausgestaltet sein. In der Regel ist eine Dekorschicht (nicht dargestellt), welche das grafische Dekor trägt, mit einer oder mehreren Versiegelungsschichten, welche auch als Overlay oder Overlayer bezeichnet werden, auf das Trägersubstrat 100 laminiert. Eine gebräuchliche Versiegelungsschicht des Dekoraufbaus 110 besteht aus einem Melaminharz. Paneele 10, bei denen der Dekoraufbau 110 auf ein Trägersubstrat aufgebracht ist, werden in der Regel als Laminatpaneele bezeichnet und hiermit hergestellte Fußbodenbeläge als Laminatfußböden bezeichnet.

Grundsätzlich sind auch andere Ausgestaltungen des Dekoraufbaus 110 möglich, beispielsweise können eine oder mehrere Druckschichten und Lackschichten verwendet werden.

Die dargestellten Paneele 10 weisen jeweils an Kanten 21, 22 der Oberseite 11 des Paneels 10 Anfasungen bzw. Fasen 61, 62 auf. Beim Ausbilden dieser Fasen 61, 62 wird die zuvor durch den Dekoraufbau 110 geschützte Oberfläche der Substratoberseite 101 abgetragen, sodass das Material des Trägersubstrats 100 an diesen Stellen gegen Umwelteinflüsse nicht geschützt ist. Um einen adäquaten Schutz zu gewährleisten, werden die Oberflächen 63, 64 der Fasen 61, 62 mit einem Fasen-Versiegelungsmaterial 200 beschichtet.

Wie in Fig. 2 zu erkennen ist, sind die Stirnseiten 15, 16 der Paneele 10 aneinander gefügt. Gut zu erkennen sind jeweils der Substratträger 100 sowie der darauf jeweils aufgebrachte Dekoraufbau 110. Im Bereich der Fasen 61, 62 schützt dieser Dekoraufbau die Trägersubstrate 100 nicht. Daher ist auf die Flächen 63, 64 der Fasen 61, 62 das Fasen-Versiegelungsmaterial 200 aufgetragen, welches vorzugsweise als Hotmelt oder Heißkleber aufgebracht ist. Das Fasen-Versiegelungsmaterial 200 ist allgemein so ausgestaltet, dass es Farbpigmente umfasst, welche ein optisches Erscheinungsbild der Fasen 61, 62 angepasst an ein gewünschtes Dekor bestimmen. Zusätzlich enthält das Fasen-Versiegelungsmaterial 200 Bindemittel und weitere Zusätze sowie insbesondere mindestens eine superabsorbierendes Material. Als ein superabsorbierendes Material wird ein Material angesehen, welches in der Lage ist, eine polare Flüssigkeit zu absorbieren, wobei das Gewicht bzw. die Masse der absorbierten polaren Flüssigkeit ein Vielfaches des Eigengewichts des superabsorbierenden Materials bzw. ein Vielfaches der Masse des superabsorbierenden Materials beträgt. Gelangt dieses superabsorbierende Material, welches auch als Superabsorber bezeichnet wird, mit einer polaren Flüssigkeit, insbesondere Wasser oder einer wässrigen Lösung, in Kontakt, so absorbiert das superabsorbierende Material die Flüssigkeit. Dieses führt zu einem Aufquellen des superabsorbierenden Materials bzw. des Fasen-Versiegelungsmaterials 200, in welchem das superabsorbierende Material enthalten ist.

Dieses Aufquellen hat zwei vorteilhafte Wirkungen. Zum einen wird erreicht, dass möglicherweise bei der Herstellung nicht vollständig benetzte Bereiche der Flächen 63, 64 der Fasen 61, 62 durch das Fasen-Versiegelungsmaterial 200 überdeckt werden. Zum anderen kann durch das Aufquellen des Fasen-Versiegelungsmaterials 200 erreicht werden, dass die unvermeidbar entstehende kleine Fuge 70 zwischen den Paneelen 10 durch das aufquellende Fasen-Versiegelungsmaterial 200 auf den Fasen 61, 62 ebenfalls abgedichtet wird. Typische Fugenspaltmaße 74 liegen im Bereich zwischen 0,05 mm und 0,2 mm.

In Fig. 3 ist zu erkennen, dass sich an den Kanten 21, 22, an denen die Stirnseiten 15, 16 der Paneele 10 aneinander stoßen, aufgrund der Fasen 61, 62 eine sogenannte V-Fuge 70 ausgebildet wird. In einer solchen Fuge 70 sammelt sich bevorzugt Wasser, sowohl wenn der Fußboden mit nassen oder feuchten Schuhen betreten wird oder auch beim nassen oder feuchten Reinigen der als Fußbodenbelag 1 verlegten Paneele 10. Aufgrund der Verwendung des superabsorbierenden Materials bzw. der Superabsorber in dem Fasen-Versiegelungsmaterial 200 der Oberflächen 63, 64 der Fasen 61, 62 wird aufgrund der Wasserabsorption in dem superabsorbierenden Material und dem hiermit verbundenen Aufquellen des Fasen-Versiegelungsmaterials 200 sowohl ein Eindringen der Feuchtigkeit und des Wassers in die Substratträger 100 der Paneele 10 verhindert als auch ein Eindringen des Wassers oder der Feuchtigkeit im Bereich der Fuge 70 zwischen die Paneele 10 verhindert. Somit wird ein Eintritt des Wassers zwischen den Paneelen bis auf einen unter den Paneelen befindlichen Fußboden unterbunden. Hierdurch wird sowohl eine Schädigung der einzelnen Paneele 10 und des gesamten Fußbodenbelags 1 in mechanischer Hinsicht als auch eine mögliche Schimmelbildung an der Unterseite 13 der Paneele, insbesondere zwischen dem Fußboden und den Paneelen 10, verhindert.

Um einen besonders guten Auftrag des Fasen-Versiegelungsmaterials 200 auf die Oberflächen 63, 64 der Fasen 61, 62 zu ermöglichen, wird das Fasen-Versiegelungsmaterial 200 im erhitzten Zustand aufgebracht, in dem es eine geringe Viskosität und sehr gute Benetzungseigenschaften aufweist. Um zu verhindern, dass nach der Benetzung der Oberfläche 63, 64 beim Abkühlen des Fasen-Versiegelungsmaterials 200 Ablösungen von der Oberfläche auftreten können oder das erhitzte Fasen-Versiegelungsmaterial 200 aufgrund der geringen Viskosität "verläuft", wird bei einer bevorzugten Ausführungsform das Fasen-Versiegelungsmaterial 200 unmittelbar nach dem Aufbringen auf die Oberflächen 63, 64, der Fasen 61, 62 mit einem kalten Fluidstrom, beispielsweise einem kalten Luftstrom, gekühlt und so auf den Oberflächen 63, 64 der Fasen 61, 62 fixiert.

### Beispiel

Bei einer beispielhaften Ausführungsform sind bei Laminatpaneelen mit einer Paneelstärke von insgesamt 12 mm 3 mm breite Fasen eingefräst worden, deren Oberseiten 63, 64, gegenüber der Oberseite des Paneels 11 einen Winkel von 45° aufweisen. Auf die Flächen 63, 64 der Fasen 61, 62 wurde ein Hotmelt (HYDROLOCK NW 1120 B, der Firma H. B. Fuller Europe GmbH, Zürich als Fasen-Versiegelungsmaterial 200 aufgetragen. Dieser Hotmelt wurde bei einer Temperatur von 100 °C auf die Oberflächen 63, 64 der Fasen 61, 62 aufgetragen. Das Auftragen kann mit einem Sprühaggregat oder alternativmit einer Auftragswalze erfolgen. Die Auftragsmenge betrug 20 g ± 10 g/m². Unmittelbar nach dem Auftragen wurde das Hotmelt durch einen Luftstrom kalter Luft aus mehreren Vortec-Düsen abgekühlt. Diese Erzeugen einen Luftstrom mit einer Luftfördermenge von etwa 400 l/min und bewirken eine Abkühlung der Luft um bis zu 55 °C.

Um die Wirkung der Versiegelung zu testen, wurde folgender Versuch durchgeführt. Zwei Paneele 10 des oben angegebenen Beispiels wurden in verriegelnder Verlegung aneinander gefügt, sodass die beiden 45°-Fasen der beiden aneinander gefügten Paneele eine V-Nut ergeben. Auf der Oberseite der zusammengefügten Paneele wurde ein Ring aus Silikonmaterial aufgebracht, der sich über die Fuge zwischen den beiden Paneelen erstreckt. Der Silikonring ist so ausgebildet, dass ein seitliches Austreten von Wasser, welches in den durch den Ring umschlossenen Hohlraum eingefüllt wird, verhindert. Innerhalb weniger Minuten ist ein starkes Anquellen des Hotmelts, der als Fasen-Versiegelungsmaterial 200 auf die Oberflächen 63, 64 der Fasen 61, 62 aufgebracht ist, zu beobachten. Dies führt zu einem vollständigen Verschluss der Fuge 70 am Boden der V-förmigen Nut. Das Wasser wurde mehrere Stunden in dem Silikonring belassen. Nach dem Entfernen des Wassers wurden die Trägersubstrate der Paneele auf eingedrungene Feuchtigkeit hin untersucht. Es konnten lediglich sehr geringe Mengen an Feuchtigkeit im Bereich der Profilelemente 17, 18 der Paneele 10 festgestellt werden. Bei einem Vergleichstest an herkömmlich versiegelten Laminatbodenpaneelen gleicher geometrischer Abmessungen, bei denen die Fase mit einem Lack auf Acrylatbasis versiegelt ist, drang die gesamte Wassermenge in die Paneele ein. Nach dem Ende des Versuchs war zudem eine leichte Anquellung der Fase selbst zu beobachten.

Neben der hier beschriebenen Verwendung von superabsorbierenden Materialien zur Versiegelung einer Fase an der Oberseite des Paneels ist es ebenso möglich, Fasen-Versiegelungsmaterial im Bereich der Stirnflächen und/oder Profilelemente gezielt aufzutragen, um auch bei Paneelen, die gegebenenfalls keine Fase an einer Kante der Oberseite aufweisen, ein Zuquellen der unvermeidlichen Fuge im verlegten Zustand bei Wassereinwirkung zu bewirken.

Bei alternativen Ausführungsformen ist es zusätzlich möglich, Paneele zusätzlich oder alternativ an der Unterseite mit einer entsprechenden Versiegelung zu versehen, welche superabsorbierendes Material enthält, um einen guten Schutz gegen von unten eindringende Feuchtigkeit in die Paneele zu erreichen.

Bei den dargestellten Ausführungsformen sind jeweils nur zwei der vier Stirnseiten eines rechteckigen Paneels detailliert gezeigt. Es versteht sich für den Fachmann, dass auch die nicht gezeigten einander gegenüberliegenden Stirnseiten vorzugsweise mit Profilelementen ausgebildet sind, welche erneut jeweils als Nut und Feder auf gegenüberliegenden Stirnseiten, insbesondere den kurzen Stirnseiten, der Paneele ausgebildet sind. Hierdurch ist eine flächige Verlegung und Verriegelung der Paneele in "allen Richtungen" ohne die Verwendung von Leim oder anderen Haftmitteln möglich. Ferner können die Paneele zerstörungsfrei wieder aufgenommen und erneut verlegt werden.

Zwar sind die gezeigten Paneele im dargestellten Beispiel jeweils gleich dimensioniert. Es ist jedoch auch möglich, Paneele miteinander zu einem Fußbodenbelag zusammenzufügen, deren laterale Abmessungen an der Ober- und/oder Unterseite voneinander abweichen, solange die Profilelemente an den Stirnseiten aufeinander abgestimmte Abmessungen aufweisen.

In den Ausführungsbeispielen sind jeweils eine V-Nut oder V-Fuge sowie zugehörige Fasen gezeigt. Andere Ausführungsformen können andere Fasen- und Fugenformen, beispielsweise eine L-Fuge aufweisen.

Die dargestellten Ausführungsbeispiele sind lediglich beispielhafte Ausführungsformen.

### Bezugszeichenliste

- 1: Fußbodenbelag
- 10: Paneel
- 11: Oberseite
- 13: Unterseite
- 14: Paneelstärke
- 15: Stirnseite
- 16: Stirnseite
- 17: Profilelement
- 18: Profilelement
- 21: Kante
- 22: Kante
- 30: Nut
- 40: Feder
- 61: Fase
- 62: Fase
- 63: Oberfläche
- 64: Oberfläche
- 70: Fuge
- 74: Fugenspaltmaß
- 100: Trägersubstrat
- 101: Substratoberseite
- 110: Dekoraufbau
- 200: Fasen-Versiegelungsmaterial

## Patentansprüche

1. Paneel (10) für eine flächige Verlegung mit einer mit einem Dekor versehenen Oberseite (11) und einer gegenüberliegenden Unterseite (13), wobei das Paneel (10) ein Trägersubstrat (100) aufweist, auf dessen Substratoberseite (101) ein das Dekor ausbildender Dekoraufbau (110) aufgebracht ist, wobei das Paneel (10) eine Fase (61, 62) oder eine Nut in der Oberseite (11) aufweist,
**dadurch gekennzeichnet, dass**
eine Oberfläche (63, 64) der Fase (61, 62) oder der Nut mit einem Fasen-Versiegelungsmaterial (200) beschichtet ist, welches ein superabsorbierendes Material umfasst, wobei das superabsorbierende Material in der Lage ist, ein Mehrfaches seines Eigengewichts an polaren Flüssigkeiten zu absorbieren.

2. Paneel (10) nach Anspruch 1, **dadurch gekennzeichnet, dass** das Fasen-Versiegelungsmaterial (200) als Hotmelt ausgebildet ist, in dem das superabsorbierende Material enthalten ist.

3. Paneel (10) nach einem der vorangehenden Ansprüche, **dadurch gekennzeichnet, dass** das Fasen-Versiegelungsmaterial mit einer Auftragsmenge von 20 g/m² ±10 g/m² aufgebracht ist.

4. Paneel (10) nach einem der vorangehenden Ansprüche, **dadurch gekennzeichnet, dass** das superabsorbierende Material ein oder mehrere Materialien aus der Gruppe enthält, welche Natriumpolyacrylate, phosphorilierte, carbamidierte Carboxymetylstärke und -guaran umfasst.

5. Paneel (10) nach einem der vorangehenden Ansprüche, **dadurch gekennzeichnet, dass** an Stirnflächen (15, 16) des Paneels (10) zwischen der Oberseite (11) und der Unterseite (13) Profilelemente (17, 18) ausgebildet sind, die bei der Verlegung für eine Führung und/oder Verriegelung vorgesehen sind, wobei Oberflächen der Profilelemente (17, 18) und/oder Stirnflächen (15, 16) zumindest teilflächig mit dem Fasen-Versiegelungsmaterial (200) wie die Oberfläche (63, 64) der Fase (61, 62) versiegelt sind.

6. Paneel (10) nach einem der vorangehenden Ansprüche, **dadurch gekennzeichnet, dass** die Fase (61, 62) an einer Kante (21, 22) der Oberseite (11) des Panels (10) ausgebildet ist.

7. Paneel (10) nach einem der vorangehenden Ansprüche, **dadurch gekennzeichnet, dass** alle Kanten (21, 22) der Oberseite (11) des Panels (10) mit der einen Fase (61) oder weiteren Fasen (62) versehen sind, deren Flächen (63, 64) mit dem Fasen-Versiegelungsmaterial (200) versiegelt sind, das ein mindestens ein superabsorbierendes Material enthält.

8. Verfahren zum Herstellen eines Paneels (10) für eine flächige Verlegung, wobei das Paneel (10) einen Paneelkörper aufweist, dessen Oberseite (11) mit einem Dekor versehenen ist, umfassend die Schritte:
Erzeugen des Paneelkörpers, indem auf eine Substratoberseite (101) eines Trägersubstrats (100) ein Dekoraufbau (110) aufgebracht wird, der eine Oberseite (11) des Paneels (10) bildet und das Dekor der Oberseite (12) des Paneels (10) festlegt,
Einbringen einer Fase (61, 62) oder Nut in die Oberseite (12) des Paneels (10), Versiegeln einer Oberfläche (63, 64) der Fase (61, 62) oder der Nut mit einem Fasen-Versiegelungsmaterial (200),
**dadurch gekennzeichnet, dass**
das Fasen-Versiegelungsmaterial (200) ein superabsorbierendes Material umfasst, wobei das superabsorbierende Material in der Lage ist ein Mehrfaches seines Eigengewichts an polaren Flüssigkeiten zu absorbieren.

9. Verfahren nach Anspruch 8, **dadurch gekennzeichnet, dass** als Fasen-Versiegelungsmaterial (200) ein Hotmelt verwendet wird.

10. Verfahren nach Anspruch 8 oder 9, **dadurch gekennzeichnet, dass** das Fasen-Versiegelungsmaterial (200) bei einer Temperatur im Bereich von 100°C bis 60°C aufgebracht wird.

11. Verfahren nach einem der Ansprüche 8 bis 10, **dadurch gekennzeichnet, dass** das Fasen-Versiegelungsmaterial (200) nach dem Auftragen auf die Oberfläche (63, 64) der Fase (61, 62) mit einem Fluidstrom gekühlt wird.

12. Verfahren nach einem der Ansprüche 8 bis 11, **dadurch gekennzeichnet, dass** das Fluid für den Fluidstroms bei einer Expansion, vorzugsweise um 30 °C bis 55 °C, abgekühlt wird.

13. Verfahren nach einem der Ansprüche 8 bis 12, **dadurch gekennzeichnet, dass** das Fasen-Versiegelungsmaterial mit einer Menge von 20 g/m² ± 10 g/m² aufgetragen wird.

14. Verfahren nach einem der Ansprüche 8 bis 13, **dadurch gekennzeichnet, dass** als Fasen-Versiegelungsmaterial (200) ein Material bereitgestellt wird, das eine oder mehrere Substanzen aus der Gruppe enthält, welche Natriumpolyacrylate, phosphorilierte, carbamidierte Carboxymetylstärke und -guaran umfasst.

15. Verfahren nach einem der Ansprüche 8 bis 14, **dadurch gekennzeichnet, dass** in Stirnseiten (15, 16) des Paneelkörpers Profilelemente (17,18) eingearbeitet werden, die als Führungs- und/oder Verriegelungselemente bei der Verlegung vorgesehen sind und Oberflächen der Profilelemente (17, 18) und/oder Stirnseiten (15, 16) zumindest teilflächig mit dem Fasen-Versiegelungsmaterial (200) wie die Oberfläche (63, 64) der Fase (61, 62) versiegelt werden.

## Claims

1. Panel (10) for flat surface laying with an upper side (11) provided with a decor and an opposing under side (13), wherein the panel (10) comprises a support substrate (100), on the substrate upper side (101) of which a decor structure (110) forming the decor is applied, wherein the panel (10) comprises a chamfer (61, 62) or a groove in the upper side (11),
**characterised in that**
a surface (63, 64) of the chamfer (61, 62) or of the groove is coated with a chamfer sealing material (200), which comprises a superabsorbing material, wherein the superabsorbing material is capable of absorbing a multiple of its own weight of polar fluids.

2. Panel (10) according to claim 1, **characterised in that** the chamfer sealing material (200) is configured as hot-melt, in which the superabsorbing material is contained.

3. Panel (10) according to any one of the preceding claims, **characterised in that** the chamfer sealing material is applied in an application quantity of 20 g/m² ± 10 g/m².

4. Panel (10) according to any one of the preceding claims, **characterised in that** the superabsorbing material contains one or more materials from the group which comprises sodium polyacrylates, phosphylated and carbamided starches, carboxymethyl starch and guar gum.

5. Panel (10) according to any one of the preceding claims, **characterised in that** profile elements (17, 18) are formed on face surfaces (15, 16) of the panel (10) between the upper side (11) and the lower side (13), which during laying are provided for guidance and interlocking, wherein surfaces of the profile elements (17, 18) and/or face surfaces (15, 16) are at least part-surface sealed with the chamfer sealing material (200) as is the surface (63, 64) of the chamfer (61, 62).

6. Panel (10) according to any one of the preceding claims, **characterised in that** the chamfer (61, 62) is formed at an edge (21, 22) of the upper side (11) of the panel (10).

7. Panel (10) according to any one of the preceding claims, **characterised in that** all the edges (21, 22) of the upper side (11) of the panel (10) are provided with the one chamfer (61) or further chamfers (62), of which the surfaces (63, 64) are sealed with the chamfer sealing material (200), which contains at least one superabsorbing material.

8. Method for producing a panel (10) for flat surface laying, wherein the panel (10) comprises a panel body of which the upper side (11) is provided with a decor, comprising the steps:
- producing the panel body, in that a decor structure (110) is applied onto a substrate upper side (101) of a support substrate (100), which forms an upper side (11) of the panel (10) and secures the decor of the upper side (12) of the panel (10),
- introducing a chamfer (61, 62) or groove into the upper side (12) of the panel (10),
- sealing of an upper surface (63, 64) of the chamfer (61, 62) or of the groove with a chamfer sealing material (200),
**characterised in that**
the chamfer sealing material (200) comprises a superabsorbing material, wherein the supersabsorbing material is capable of absorbing a multiple of its own weight of polar fluids.

9. Method according to claim 8, **characterised in that** a hot-melt is used as chamfer sealing material (200).

10. Method according to claim 8 or 9, **characterised in that** the chamfer sealing material (200) is applied at a temperature in the range from 100 °C to 60 °C.

11. Method according to any one of claims 8 to 10, **characterised in that** the chamfer sealing material (200) is cooled after the application onto the surface (63, 64) of the chamfer (61, 62) with a fluid flow.

12. Method according to any one of claims 8 to 11, **characterised in that** the fluid for the fluid flow is cooled during an expansion, preferably by 30 °C to 55 °C.

13. Method according to any one of claims 8 to 12, **characterised in that** the chamfer sealing material is applied with a quantity of 20 g/m² ± 10 g/m²⁺.

14. Method according to any one of claims 8 to 13, **characterised in that** as a chamfer sealing material (200) a material is provided which contains one or more substances from the group which comprises sodium polyacyrlates, phosphorylated and carbamided starches and carboxymethyl starches and carboxymethyl guar gum.

15. Method according to any one of claims 8 to 14, **characterised in that** profile elements (17, 18) are introduced into face sides (15, 16) of the panel body, which are provided as guide elements and/or locking elements during laying, and surfaces of the profile elements (17, 18) and/or face sides (15, 16) are at least part-surface sealed with the chamfer sealing material (200), as is the surface (63, 64) of the chamfer (61, 62).

## Revendications

1. Panneau (10) pour une pose à plat avec un côté supérieur (11) pourvu d'un décor et un côté inférieur (13) opposé, dans lequel le panneau (10) présente un substrat de support (100), sur le côté supérieur de substrat (101) duquel une structure décorative (110) formant le décor est appliquée, dans lequel le panneau (10) présente un chanfrein (61, 62) ou une rainure dans le côté supérieur (11),
**caractérisé en ce que**
une surface (63, 64) du chanfrein (61, 62) ou de la rainure est dotée d'un revêtement avec un matériau de scellement de chanfrein (200), lequel comprend un matériau superabsorbant, dans lequel le matériau superabsorbant est en mesure d'absorber un multiple de son propre poids en liquides polaires.

2. Panneau (10) selon la revendication 1, **caractérisé en ce que** le matériau de scellement de chanfrein (200) est réalisé sous la forme d'une matière thermofusible, dans laquelle le matériau superabsorbant est contenu.

3. Panneau (10) selon l'une quelconque des revendications précédentes, **caractérisé en ce que** le matériau de scellement est appliqué en une quantité d'application de 20 g/m² +- 10 g/m².

4. Panneau (10) selon l'une quelconque des revendications précédentes, **caractérisé en ce que** le matériau superabsorbant contient un ou plusieurs matériaux issus du groupe, qui comprend des polyacrylates de sodium, un carboxyméthylamidon ou de la gomme de guar phosphorylé(e), carbamidé(e).

5. Panneau (10) selon l'une quelconque des revendications précédentes, **caractérisé en ce que** sont réalisés au niveau de faces frontales (15, 16) du panneau (10) entre le côté supérieur (11) et le côté inférieur (13), des éléments profilés (17, 18), qui sont prévus lors de la pose pour un guidage et/ou un verrouillage, dans lequel des surfaces des éléments profilés (17, 18) et/ou des faces frontales (15, 16) sont scellées au moins sur une surface partielle avec le matériau de scellement de chanfrein (200) comme la surface (63, 64) du chanfrein (61, 62).

6. Panneau (10) selon l'une quelconque des revendications précédentes, **caractérisé en ce que** le chanfrein (61, 62) est réalisé au niveau d'une arête (21, 22) du côté supérieur (11) du panneau (10).

7. Panneau (10) selon l'une quelconque des revendications précédentes, **caractérisé en ce que** toutes les arêtes (21, 22) du côté supérieur (11) du panneau (10) sont pourvues d'un chanfrein (61) ou d'autres chanfreins (62), dont les faces (63, 64) sont scellées avec le matériau de scellement de chanfrein (200), qui contient au moins un matériau superabsorbant.

8. Procédé servant à fabriquer un panneau (10) pour une pose à plat, dans lequel le panneau (10) présente un corps de panneau, dont le côté supérieur (11) est pourvu d'un décor, comprenant les étapes de :
production du corps de panneau en ce qu'est appliquée sur un côté supérieur de substrat (101) d'un substrat de support (100) une structure décorative (110), qui forme un côté supérieur (11) du panneau (10) et fixe le décor du côté supérieur (12) du panneau (10),
de réalisation d'un chanfrein (61, 62) ou d'une rainure dans le côté supérieur (12) du panneau (10),
de scellement d'une surface (63, 64) du chanfrein (61, 62) ou de la rainure avec un matériau de scellement de chanfrein (200),
**caractérisé en ce que**
le matériau de scellement de chanfrein (200) comprend un matériau superabsorbant, dans lequel le matériau superabsorbant est en mesure d'absorber un multiple de son propre poids en liquides polaires.

9. Procédé selon la revendication 8, **caractérisé en ce qu'**une matière thermofusible est utilisée en tant que matériau de scellement de chanfrein (200).

10. Procédé selon la revendication 8 ou 9, **caractérisé en ce que** le matériau de scellement de chanfrein (200) est appliqué à une température dans la plage allant de 100 °C à 60 °C.

11. Procédé selon l'une quelconque des revendications 8 à 10, **caractérisé en ce que** le matériau de scellement de chanfrein (200) est refroidi avec un flux de fluide après l'application sur la surface (63, 64) du chanfrein (61, 62) .

12. Procédé selon l'une quelconque des revendications 8 à 11, **caractérisé en ce que** le fluide est refroidi pour le flux de fluide lors d'une expansion de préférence de 30 °C à 55 °C.

13. Procédé selon l'une quelconque des revendications 8 à 12, **caractérisé en ce que** le matériau de scellement de chanfrein est appliqué en une quantité allant de 20 g/m² +- 10 g/m².

14. Procédé selon l'une quelconque des revendications 8 à 13, **caractérisé en ce qu'**est fourni en tant que matériau de scellement de chanfrein (200) un matériau, qui contient une ou plusieurs substances issues du groupe, qui comprend des polyacrylates de sodium, un carboxyméthylamidon ou de la gomme de guar phosphorylé(e), carbamidé(e).

15. Procédé selon l'une quelconque des revendications 8 à 14, **caractérisé en ce que** sont réalisés dans des faces frontales (15, 16) du corps de panneau des éléments profilés (17, 18), qui sont prévus lors de la pose en tant qu'éléments de guidage et/ou de verrouillage, et des surfaces des éléments profilés (17, 18) et/ou des faces frontales (15, 16) sont scellées au moins sur une surface partielle avec le matériau de scellement de fibres (200) comme la surface (63, 64) du chanfrein (61, 62).
